# EUROPÄISCHE PATENTSCHRIFT

(11) **EP 2 635 729 B1**
(45) Veröffentlichungstag und Bekanntmachung des Hinweises auf die Patenterteilung: **25.02.2015**
(21) Anmeldenummer: 11760769.7
(22) Anmeldetag: 21.09.2011
(51) Int. Cl.: D01G 25/00

(54) **VLIESBANDLEGER UND VERFAHREN ZUM BILDEN EINES VLIESES**
NONWOVEN WEB LAYING DEVICE AND METHOD FOR FORMING A NONWOVEN FABRIC
DISPOSITIF DE DEPOT DE BANDE DE NON-TISSE ET PROCEDE POUR FORMER UN NON-TISSE

(30) Priorität: 02.11.2010 DE 102010050028
(43) Veröffentlichungstag der Anmeldung: 11.09.2013
(73) Patentinhaber: Trützschler Nonwovens GmbH, 48249 Dülmen (DE)
(72) Erfinder: RÜBENACH, Bernhard, 41236 Mönchengladbach (DE); HOLZSCHNEIDER, Sascha, 41065 Mönchengladbach (DE)
(74) Vertreter: Von Kreisler Selting Werner - Partnerschaft von Patentanwälten und Rechtsanwälten mbB
(86) Internationale Anmeldenummer: PCT/EP2011/066445
(87) Internationale Veröffentlichungsnummer: WO 2012/059273

(56) Entgegenhaltungen:
- EP-A1- 1 816 243
- EP-A1- 1 900 863
- EP-A1- 2 169 095
- DE-A1- 4 128 592
- DE-A1-102004 063 401

## Beschreibung

Die Erfindung betrifft einen Vliesbandleger gemäß dem Oberbegriff des Vorrichtungsanspruches, bzw. ein Verfahren zum Bilden eines Vlieses.

Den grundsätzlichen Aufbau eines Vliesbandlegers zeigt die EP1 870 499 B1 sowie die EP 0 865 521 B1. Ein derartiger Vliesbandleger besteht aus einem endlos umlaufenden Einlaufband, auf welchem der zu legende Flor in den Leger transportiert wird. Diesem Einlaufband ist zusätzlich ein den Flor bedeckendes Deckband zugeordnet, welches gegenläufig und mit gleicher Umlaufgeschwindigkeit zum Einlaufband läuft. Zwischen Einlaufband und dem Deckband wird der Flor geführt gehalten. Ein in Transportrichtung des zugeführten Flors beweglich gelagerter und periodische Bewegungen ausführenden Oberwagen weist Umlenkwalzen für das Deck- und das Einlaufband auf. Der zunächst zwischen Einlauf- und Deckband gehaltene Flor wird nun auf ein Gegenband übergeben und folgend zwischen Gegen- und Einlaufband gehalten. Das Gegenband läuft mit gleicher Geschwindigkeit wie das Einlaufband und wird ebenfalls durch eine im Oberwagen angeordnete Umlenkwalze umgelenkt.

Zwischen Gegen- und Einlaufband gehalten wird der Flor zu einem beweglich gelagerten Legewagen gefördert, der Umlenkwalzen (Legewalzen) für die beiden Bänder aufweist. Die beiden parallel nebeneinander liegenden Legewalzen für das Einlauf- und das Gegenband bilden eine Abgabestelle (Legespalt) für den zu legenden Flor, der nun auf einer Fläche unterhalb des Legewagens befindlichen Ablageförderer, einem senkrecht zur Florrichtung laufenden Abzugsband abgelegt wird. Der Legewagen führt hierzu periodische Bewegungen quer über die Breite des zu legenden Vlieses auf. Der Oberwagen bewegt sich in Abhängigkeit der Bewegung des Legewagens. Einlauf und Gegenband sind über weitere Umlenkwalzen um den Ablageförderer herum geführt, es sind unterhalb des Ablageförderers entsprechend gelagerte Umlenkwalzen angeordnet, welche Ausgleichsbewegungen in Abhängigkeit der Bewegungen des Ober- und des Legewagens ausführen.

Aus der EP 0 315 930 B1 ist ein Vliesbandleger mit mindestens zwei umlaufenden Bändern sowie einem reversierend bewegten und an den Umkehrpunkten des Verfahrweges beschleunigten Legewagen bekannt. Der Verfahrweg des Legewagens verläuft senkrecht zu dem darunter angeordneten Ablageförderer, auf dem der Flor in mehreren Lagen zu einem Vlies gelegt und transportiert wird.

Bei diesem Vliesbandleger weisen die Bänder sowie der Legewagen unabhängig steuerbare Antriebe auf. Eine gezielte Entkopplung zwischen der Geschwindigkeit des Legewagens und der der Bänder erzeugt einen Verzug des Flors, so dass der aus dem Legewagen austretende Flor zwischen den Umkehrpunkten zumindest bereichsweise mit sich ändernder Flordicke abgelegt werden kann. Eine Profilierung des abgelegten Faservlieses wird so ermöglicht. Dichteänderungen über die Vliesbandbreite, welche sich bspw. durch Einflüsse in einer nachgeschalteten Verarbeitungsmaschine ergeben (z.B. Verzüge durch mechanische Vernadelung), können kompensiert werden.

Aus der DE 20 2007 009 378 U1 ist ein Kreuzleger mit luftdurchlässigem Abzugsband bekannt, wobei jeweils den Umkehrstellen der Florbahn eine Absaugung zugeordnet ist. Der Flor wird so durch die Bewegungsumkehr beim Legen verursachte Verrückungen gesichert.

Aus der DE 10 2004 063 401 A1 ist ein Vliesleger bekannt, der mit luftdurchlässigen Legebändern versehen sein kann.

Die vorliegende Erfindung geht somit aus von einem Vliesbandleger zur Bildung eines Vlies aus mehreren Florlagen, bestehend aus einem endlos umlaufendem Einlaufband, einem gegenläufig und mit gleicher Geschwindigkeit endlos umlaufendem Gegenband, wobei Einlauf- und Gegenband um zwei benachbarte und einen Legespalt bildende Legewalzen geführt sind, wobei diese Legewalzen in einem eine Florablage bewirkenden Legewagen angeordnet sind, der oberhalb eines das zu legende Vlies aufnehmenden Ablageförderers quer zu dessen Förderrichtung beweglich gelagert ist und periodisch hin- und herläuft, und Einlauf- und Gegenband sowie der Legewagen über zugeordnete Antriebe unabhängig voneinander steuerbar sind.

Aufgabe der vorliegenden Erfindung ist es, eine derartige Vorrichtung insbesondere in Richtung Ablage und Produktqualität zu verbessern.

Gelöst wird diese Aufgabe durch die Merkmale des Vorrichtungsanspruchs 1, sowie des Verfahrensanspruchs 10.

Vorteilhafte Weiterbildungen der Erfindung ergeben sich aus den Unteransprüchen.

Gemäß der Erfindung ist eine Einrichtung vorgesehen, vermittels der der Flor nach Verlassen des Legespaltes mit einer ihn durchdringenden und in Richtung Ablageförderer gerichteten Luftströmung beaufschlagt werden kann.

Die Legewalzen bilden auf Grund der Umschlingung von Einlauf- und Gegenband einen Klemmspalt für den zu legenden Flor. Die durch den Flor gerichtete Luftströmung, insbesondere der sich aus der einer Absaugung ergebende Unterdruck, erzeugt eine Kraft und hält den Flor in der abgelegten Form auf der ihn aufnehmenden Fläche, dem Abzugsband des Ablageförderers, fest. Zwischen Legespalt und dem Abzugsband entsteht so ein definiertes Verzugsfeld für den Flor. Durch gezieltes Steuern der Antriebe von Einlauf- und Gegenband einerseits und dem Legewagen andererseits kann der Flor während des Legens gestreckt und gestaucht werden, was das Legen eines Vlieses mit über die Breite unterschiedlicher Dichte, unterschiedlichem Flächengewicht, also eine Profilierung ermöglicht.

Folgende bevorzugte Weiterbildungen sind möglich:
- der Ablageförderer weist im Bereich der Florablage eine Absaugung auf. Gemäß einer derartigen Ausgestaltung ist vorgesehen, dass der Ablageförderer im Bereich der Florablage eine Absaugung aufweist, vermittels der der gelegte Flor mit einer Durchstömung, einer ihn durchdringenden Luftströmung beaufschlagt wird (Durchsaugung).
- die Absaugung ist als eine Absaugkammer ausgebildet, über deren Oberseite ein luftdurchlässig gestaltetes und das gelegte Vlies aufnehmendes Abzugsband läuft. Die Absaugung ist hierbei als eine mit einem Sauglufterzeuger verbundene Absaugkammer ausgebildet, über dessen Oberseite das luftdurchlässig gestaltete Abzugsband des Ablageförderers läuft, auf welchem der Flor abgelegt wird. Die Oberseite der Absaugkammer ist hier vorzugsweise als eine Fläche ausgebildet, auf der das Abzugsband gleitet. Diese Fläche weist im Bereich der Florablage eine Vielzahl von Öffnungen auf, so dass durch die mit einem Sauglufterzeuger verbundene Absaugkammer eine durch den gelegten Flor gerichtete Strömung entsteht.
- die Absaugkammer ist mit einem steuerbaren Sauglufterzeuger verbunden. Die Saugleistung des die Absaugkammer mit Unterdruck beaufschlagenden Sauglufterzeugers ist steuerbar, derart, dass die durch den Flor gerichtete Strömung in ihrer Stärke einstellbar ist. Der Ventilator des Sauglufterzeugers ist dazu mit einer entsprechenden Steuerung versehen. So kann die den Flor auf dem Ablageförderer haltende Strömung entsprechend den benötigten Verhältnissen eingestellt werden, insbesondere gerade so stark, dass sich eine optimale Verstreckung ohne negative Veränderung der Florstruktur ergibt.

- zur Erzeugung der den Flor durchdringenden Luftströmung sind mehrere einzeln mit Unterdruck beaufschlagbare Absaugkammern vorgesehen. Der Bereich der Durchsaugung ist in Form von mehreren Absaugkammern gestaltet, welche an eine oder mehrere Sauglufterzeuger geschaltet sind und insgesamt ein Absaugfeld ergeben. Dadurch kann die Stärke der Durchsaugung in Vliesförderrichtung sowie quer dazu unterschiedlich eingestellt werden. Bei Verwendung eins zentralen Sauglufterzeugers werden die einzelnen Absaugkammern über steuerbare Drosseln bzw. Frischluftklappen im Grad der Unterdruckbeaufschlagung gesteuert. Der Durchsaugbereich ist so zonal entsprechend den Anforderungen zonal unterschiedlich steuerbar.
- es sind Mittel vorgesehen, durch welche die Strömung, die Durchsaugung von Flor und Vlies über die Breite des zu legenden Vlies unterschiedlich gestaltet werden kann.
- es sind Mittel vorgesehen, durch welche die Strömung, die Durchsaugung von Flor und Vlies in Transportrichtung des gelegten Vlieses unterschiedlich gestaltet werden kann.

Derartige Ausgestaltungen der Erfindung sehen insbesondere vor, dass die Luftdurchlässigkeit der Oberseite der Absaugkammer beeinflussbar ist, derart, dass insbesondere der Bereich der Durchsaugung gezielt eingestellt werden kann. Durch ein Paar als Blende wirkende Bleche, welche verschiebbar angeordnet sind, kann der Saugbereich an die Breite des zu legenden Vlieses angepasst werden. Durch ein weiteres Paar einstellbarer Bleche kann auch der Saugbereich in Förderrichtung des Vlieses verändert werden, es ist also eine Anpassung an die Breite des zu legenden Flores und an die Überlappung der Florlagen des gelegten Vlieses möglich.

Weiterbildend ist ferner möglich, in der oder den Absaugkammern vorzugsweise einstellbare Luftleitelemente vorzusehen. Auch dadurch ist eine an die vorliegenden Bedingungen optimiert anpassbare Einstellung des Strömungsfeldes erzielbar.

Bei vielfältigen Anwendungen in der Textilindustrie werden Vliese mittels Transportbänder durch Maschinen und Anlagen geführt. Durch die dabei nötigen Bandspannungen oder/und auftretende Belastungen aus Prozessen oder bedingt durch die Eigenmasse ergeben sich an den bandführenden Walzen Durchbiegungen. Besonders an Walzenzwickeln oder Übergabestellen zwischen Bändern sind oftmals schnell laufende, oszillierende, schlanke Walzen für Prozesse gewünscht, welche jedoch oftmals nur eine geringe Biegesteife aufweisen.

Gewünscht wird oft ein möglichst konstanter Spalt zwischen sich gegenüberliegenden Walzen oder aber ein definierter Spalt, der einem vorbestimmten Profil folgt.

Erreicht werden kann dies durch eine, ein- oder mehrfach auf ihrer Länge zwischengestützte Walze aus Walzensegmenten, die jeweils an ihren Enden in einem tragenden Element, z.B. einem Stützrahmen gelagert sind. Es ist eine Vorbestimmung der Biegelinie des tragenden Elementes unter Last und eine Kompensation der Verformung an den Zwischenstützpunkten der Walzensegmente möglich, um eine gewünschte Linie oder ein gewünschtes Profil einzustellen, d.h. in diesem Fall die Biegelinie des Stützrahmens unter der Last der Bandspannung an einem Walzenpaar, z.B. dem Legewalzenpaar LE,LG.

Der notwendige Ausgleich kann an den Stützstellen der Zwischenstützpunkte durch unterschiedliche Abstandhalter oder durch einstellbare Lagerstellen realisiert werden.

Mindestens eine der Legewalzen LE,LG ist in Längsrichtung in mehrere Walzensegmente unterteilt, die unabhängig voneinander hinsichtlich der Spaltweite des Legespaltes LS einstellbar sind.

Des Weiteren erfolgt die Erläuterung eines Ausführungsbeispieles der Erfindung anhand der Zeichnungen.

Ein Flor F wird auf einem umlaufenden endlosen Einlaufband E abgelegt. Die Bewegungsrichtung des Flors F ist mit dem Pfeil gekennzeichnet. Der Flor F besitzt die Geschwindigkeit vF, mit der das Einlaufband E umläuft (Figur 2). Das Einlaufband E ist um Umlenkwalzen UE1 - UE5 gespannt, ferner um eine in einem nicht weiter dargestellten Oberwagen angeordnete Umlenkwalze O, welche mit dem Oberwagen periodische Hin- und Herbewegungen ausführt. Mit dem Einlaufband E wirkt ein den Flor F haltendes Deckband D zusammen, welches gegensinnig zu dem Einlaufband E und mit dessen Geschwindigkeit umläuft.

Das Einlaufband E läuft ferner um zwei Legewalzen LE, LG, welche in einem Legewagen LW parallel zueinander angeordnet sind. Die beiden Legewalzen LE, LG bilden einen Legespalt LS. Ein Gegenband G ist um Umlenkwalzen UG1 - UG5 geführt, ferner noch im Legewagen LW um die Legewalze LG. Das Gegenband G läuft im Gegensinn zum Einlaufband E und mit gleicher Geschwindigkeit wie dieses. Der Flor F wird während der Bewegungen des Oberwagens von der Umlenkwalze O auf das Gegenband G übergeben und anschließend im Bereich zwischen Umlenkwalze O und Legewalze LG zwischen Einlauf- und Gegenband E, G geführt gehalten. Über den Legespalt LS zwischen den Legewalzen LE, LG verlässt der Flor F den Legewagen LW und wird auf das sich bewegende Abzugsbandes AB des Ablageförderers zu den Lagen des Vlieses V gelegt. Das Abzugsband AB läuft im rechten Winkel zu der Bewegungsrichtung des Legewagens LW sowie den von den Legewalzen LE, LG zu den Umlenkwalzen UE1, UG1 gespannten Bändern E, G.

Der periodisch über die Breite des zu legenden Vlieses V sich bewegende Legewagen LW weist die Geschwindigkeit vLW auf. Der mit der Geschwindigkeit vF aus dem Legespalt LS geförderte Flor F wird mit einer Geschwindigkeit vLW abgelegt, so dass sich durch Variation der Legewagengeschwindigkeit vLW die Dicke des abgelegten Flores und somit die Gesamtdicke des Vlieses V über dessen Breite variieren lässt. Die Situation ist in der Darstellung nach Figur 2 angedeutet. In diesem Beispiel wird ein Vlies V gelegt, welches im Randbereich eine geringere Dicke aufweist als im mittleren Bereich.

Das Abzugsband AB des Ablageförderers ist luftdurchlässig ausgebildet, bspw. in Form eines gelochten Bandes oder eines Siebbandes. Im Legebereich des Flores F unterhalb des Legewagens LW ist das Abzugsband AB gleitend tragend eine Absaugkammer AK mit einer nach oben luftdurchlässig gestalteten Oberseite, bspw. in Form einer Fläche mit einer Vielzahl Öffnungen oder eines Gitters, angeordnet. Die Absaugkammer AK ist mit einem Sauglufterzeuger SE gekoppelt, was in der Figur 2 angedeutet ist. Der Unterdruck innerhalb der Absaugkammer AK bewirkt einen Luftzug LZ durch den gelegten Flor F bzw. die Lagen des gelegten Vlieses V, so dass sich der Flor F im Verzugsfeld zwischen der Klemmstelle der beiden Legewalzen LE, LG und dem Abzugsband AB entsprechend dem aktuellen Geschwindigkeitsverhältnis vF/vLW stauchen bzw. verstrecken lässt.

Der Luftzug LZ bzw. die Durchströmung des Flores F und des gelegten Vlies V ist in den Figuren 1 und 2 durch die senkrecht nach unten gerichteten Pfeile angedeutet, wobei die unterschiedlichen Pfeildarstellungen keine Bedeutung haben. In Figur 1 ist die gelochte Oberfläche der Absaugkammer AK, welche das Abzugsband AB gleitend trägt, wiedergegeben, die Absaugkammer AK ist jedoch lediglich in Figur 2 dargestellt. Die Antriebe der Bänder (Einlaufband E, Gegenband G) sowie des Legewagens LW sind nicht dargestellt. Die Art und Steuerung dieser Komponenten zur profilierenden Lage eines Vlies V sind jedoch bekannt und bedürfen daher keiner Erläuterung.

Fig. 3a zeigt einen Querschnitt durch eine segmentierte Legewalze, die Bandkräfte F, sowie die resultierende Bandkraft F Res, die auf den Stützrahmen für die Lagerung der Walzensegmente einwirkt.

Fig. 3b zeigt eine Draufsicht auf die segmentierte Legewalze mit vier Walzensegmenten, die in einem Stützrahmen gelagert sind und deren Einstellbarkeit um einen Weg S1,S2,S3 an den Stützstellen zu einer voreingestellten Biegelinie, die aufgrund der Bandspannung neutralisiert werden kann, so dass die Spaltweite zwischen den sich gegenüberliegenden Legewalzen LE,LG gleichbleibend ist. Bei Bedarf kann die Biegelinie sogar überkompensiert werden, so dass sich als gewünschte Linie eine konkave Linie ergeben kann.

Die Legewalze LE,LG kann in Längsrichtung in mehrere aufeinanderfolgende Walzensegmente unterteilt sein, die unterschiedlich hinsichtlich des Spaltes zu der gegenüberliegenden Legewalze LG,LE einstellbar sind.

Vorzugsweise ist der Spaltabstand zur Mitte der Bänder zunehmend verringert und an den äußeren Walzenabschnitten am weitesten eingestellt, derart, dass sich im Betrieb aufgrund der Spannung des Bandes ein gleichmäßiger oder ein zur Mitte der Legewalzen LE,LG zunehmender Spaltabstand zwischen den Legewalzen LE,LG über deren Länge einstellt.

### Bezugszeichenliste:

- F: Flor
- E: Einlaufband
- D: Deckband
- G: Gegenband
- O: Umlenkwalze Oberwagen
- LW: Legewagen
- LE: Legewalze (Einlaufband)
- LG: Legewalze (Gegenband)
- LS: Legespalt
- UE1-UE5: Umlenkwalzen (Einlaufband)
- UG1-UG5: Umlenkwalzen (Gegenband)
- V: Vlies
- AB: Abzugsband/ Ablageförderer
- LZ: Luftzug, Luftströmung
- AK: Absaugkammer
- SE: Sauglufterzeuger
- vF: Geschwindigkeit Flor F
- vLW: Geschwindigkeit Legewagen LW

## Patentansprüche

1. Vliesbandleger zur Bildung eines Vlieses (V) aus mehreren Florlagen, bestehend aus einem endlos umlaufendem Einlaufband (E), einem gegenläufig und mit gleicher Geschwindigkeit endlos umlaufendem Gegenband (G), wobei Einlauf- und Gegenband (E,G) um zwei benachbarte und einen Legespalt (LS) bildende Legewalzen (LE,LG) geführt sind, wobei diese Legewalzen (LE,LG) in einem eine Florablage bewirkenden Legewagen (LW) angeordnet sind, der oberhalb eines das zu legende Vlies (V) aufnehmenden Ablageförderers quer zu dessen Förderrichtung beweglich gelagert ist und periodisch hin- und herläuft, und Einlauf- und Gegenband (E,G) sowie der Legewagen (LW) über zugeordnete Antriebe unabhängig voneinander steuerbar sind,
**gekennzeichnet durch**,
eine Einrichtung (AK, SE), vermittels der der Flor (F) nach Verlassen des Legespaltes (LS) mit einer ihn durchdringenden und in Richtung Ablageförderer (AB) gerichteten Luftströmung (LZ) beaufschlagbar ist.

2. Vliesbandleger nach Anspruch 1, **dadurch gekennzeichnet, dass** der Ablageförderer (AB) im Bereich der Florablage eine Absaugung aufweist.

3. Vliesbandleger nach Anspruch 1 oder 2, **dadurch gekennzeichnet, dass** der Flor (F) im Verzugsfeld zwischen der Klemmstelle zwischen den beiden Legewalzen (LE,LG) und dem Abzugsband (AB) entsprechend dem aktuellen Geschwindigkeitsverhältnis Florgeschwindigkeit zu Legewagengeschwindigkeit stauchbar oder streckbar ist.

4. Vliesbandleger nach Anspruch 2 oder 3, **dadurch gekennzeichnet, dass** die Einrichtung (AK,SE) als eine Absaugkammer (AK) ausgebildet ist, über deren Oberseite ein luftdurchlässig gestaltetes und das gelegte Vlies (V) aufnehmendes Abzugsband (AB) läuft.

5. Vliesbandleger nach einem der Ansprüche 1 bis 4, **dadurch gekennzeichnet, dass** die Einrichtung (AK,SE) mit einem steuerbaren Sauglufterzeuger (SE) verbunden ist.

6. Vliesbandleger nach Anspruch 4, **dadurch gekennzeichnet, dass** zur Erzeugung der den Flor (F) durchdringenden Luftströmung mehrere einzeln mit Unterdruck beaufschlagbare Absaugkammern (AK) vorgesehen sind.

7. Vliesbandleger nach einem der vorhergehenden Ansprüche, **dadurch gekennzeichnet, dass** Mittel vorgesehen sind, durch welche die Strömung über die Breite des zu legenden Vlies (V) unterschiedlich gestaltet werden kann.

8. Vliesbandleger nach einem der vorhergehenden Ansprüche, **dadurch gekennzeichnet, dass** Mittel vorgesehen sind, durch welche die Strömung in Transportrichtung des gelegten Vlies (V) unterschiedlich gestaltet werden kann.

9. Vliesbandleger nach einem der vorhergehenden Ansprüche, **dadurch gekennzeichnet, dass** die mindestens eine der Legewalzen (LE,LG) in Längsrichtung in mehrere Walzensegmente unterteilt ist, die unabhängig voneinander hinsichtlich der Spaltweite des Legespaltes (LS) einstellbar sind.

10. Verfahren zum Bilden eines Vlieses (V) aus mehreren Florlagen in einem Vliesbandleger durch Transportieren eines auf einem Einlaufband (E) einlaufenden Flores (F) zwischen dem endlos umlaufenden Einlaufband (E) und einem gegenläufig und mit gleicher Geschwindigkeit endlos umlaufenden Gegenband (G), wobei Einlauf- und Gegenband (E,G) um zwei benachbarte und einen Legespalt (LS) bildende Legewalzen (LE,LG) eines Legewagens (LW) geführt werden und der Legewagen (LW) oberhalb eines das zu legende Vlies aufnehmenden Ablageförderers (AB) quer zu dessen Förderrichtung beweglich gelagert ist und periodisch hin- und her verfahren wird, wobei Einlauf- und Gegenband (E,G) sowie der Legewagen (LW) über zugeordnete Antriebe unabhängig voneinander gesteuert werden,
**gekennzeichnet durch**,
das Beaufschlagen des Flors (F) nach Verlassen des Legespaltes (LS) mit einer ihn durchdringenden und in Richtung des Ablageförderers (AB) gerichteten Luftströmung (LZ).

11. Verfahren nach Anspruch 10, **dadurch gekennzeichnet dass**, der Ablageförderer (AB) im Bereich der Florablage abgesaugt wird.

12. Verfahren nach Anspruch 10, **dadurch gekennzeichnet dass**, zum Absaugen eine Absaugkammer (AK) verwendet wird, über deren Oberseite ein luftdurchlässig gestaltetes und das gelegte Vlies (V) aufnehmendes Abzugsband (AB) bewegt wird.

## Claims

1. A nonwoven web laying device for forming a nonwoven web (V) from a plurality of pile layers, consisting of a continuously circulating infeed belt (E), a counter belt (G) continuously circulating in the opposite direction at the same speed, wherein the infeed and counter belts (E,G) are guided by two adjacent laying rollers (LE,LG) forming a laying gap (LS), wherein said laying rollers (LE,LG) are arranged in a laying carriage (LW), which effects a pile deposit and is movably mounted above and transversely to the direction of conveyance of a depositing conveyor receiving the nonwoven web (V) to be laid and which runs back and forth periodically, and the infeed and counter belts (E,G) and the laying carriage (LW) can be controlled independently of each other via allocated drives,
**characterized by**
an apparatus (AK,SE) by means of which the pile (F) can be subjected to an air flow (LZ) after leaving the laying gap (LS), said air flow penetrating the pile and being directed toward the depositing conveyor (AB).

2. The nonwoven web laying device according to claim 1, **characterized in that** the depositing conveyor (AB) comprises a suction device in the area of the pile deposit.

3. The nonwoven web laying device according to claim 1 or 2, **characterized in that** the pile (F) in the draft zone between the clamping site between the two laying rollers (LE,LG) and the take-off belt (AB) can be compressed or stretched corresponding to the current speed ratio between the pile speed and the laying carriage speed.

4. The nonwoven web laying device according to claim 2 or 3, **characterized in that** said apparatus (AK,SE) is formed as a suction chamber (AK), the upper side thereof having running thereon an air-permeable take-off belt (AB) receiving the laid nonwoven web (V).

5. The nonwoven web laying device according to any one of claims 1 to 4, **characterized in that** said apparatus (AK,SE) is connected to a controllable suction air generator (SE).

6. The nonwoven web laying device according to claim 4, **characterized in that**, for generating the air flow passing through the pile (F), a plurality of suction chambers (AK) are provided which can be individually subjected to a vacuum.

7. The nonwoven web laying device according to any one of the preceding claims, **characterized in that** means are provided by which the flow can be set in a varying manner across the width of the nonwoven web (V) to be laid.

8. The nonwoven web laying device according to any one of the preceding claims, **characterized in that** means are provided by which the flow can be set in a varying manner in the transport direction of the nonwoven web (V) to be laid.

9. The nonwoven web laying device according to any one of the preceding claims, **characterized in that** at least one of the laying rollers (LE,LG) is subdivided, in the longitudinal direction, into a plurality of roller segments which are adjustable independently from each other with respect to the gap width of the laying gap (LS).

10. A method for forming a nonwoven web (V) from a plurality of pile layers in a nonwoven web laying device by transporting a pile (F) infed on an infeed belt (E) between the endlessly circulating infeed belt (E) and an endlessly circulating counter belt (G) running in the opposite sense and at the same speed, wherein said infeed and counter belts (E,G) are trained about two adjacent laying rollers (LE,LG) of a laying carriage (LW), said laying rollers forming a laying gap (LS), and, above a depositing conveyer (AB) receiving the nonwoven web to be laid, the laying carriage (LW) is supported for movement transversely to the conveying direction of the depositing conveyer and is periodically reciprocated, wherein said infeed and counter belts (E,G) and the laying carriage are controlled independently from each other by associated drives,
**characterized by**
subjecting the pile (F), after the pile has left the laying gap (LS), to an air flow (LZ) passing through the pile and directed toward the depositing conveyer (AB).

11. The method according to claim 10, **characterized in that** the depositing conveyer (AB) is suctioned in the area of the pile deposit.

12. The method according to claim 10, **characterized in that**, for suctioning, use is made of a suction chamber (AK), the upper side thereof having running thereon an air-permeable take-off belt (AB) receiving the laid nonwoven web (V).

## Revendications

1. Etaleur-nappeur pour la formation d'un non-tissé (V) à partir de plusieurs couches de voile, comprenant une bande d'alimentation (E) circulant en continu, une bande antagoniste (G) circulant en continu en sens contraire et à la même vitesse, la bande d'alimentation et la bande antagoniste (E, G) étant guidées autour de deux rouleaux de pose (LE, LG) contigus formant une fente de pose (LS), lesdits rouleaux de pose (LE, LG) étant disposés dans un chariot de pose (LW) réalisant un dépôt de voile, lequel est monté au-dessus d'un convoyeur de dépôt recevant le non-tissé (V) à poser, de manière à être mobile transversalement à la direction de transport de celui-ci, et effectue des va-et-vient périodiques, et la bande d'alimentation et la bande antagoniste (E, G) ainsi que le chariot de pose (LW) pouvant être commandés indépendamment les uns des autres au moyen d'entraînements correspondants,
**caractérisé par**
un dispositif (AK, SE) au moyen duquel le voile (F) peut être exposé à un flux d'air (LZ) qui le traverse et qui est dirigé vers le convoyeur de dépôt (AB) après sa sortie de la fente de pose (LS).

2. Etaleur-nappeur selon la revendication 1, **caractérisé en ce que** le convoyeur de dépôt (AB) présente une aspiration au niveau du dépôt de voile.

3. Etaleur-nappeur selon la revendication 1 ou 2, **caractérisé en ce que** le voile (F) peut être étiré ou resserré dans la zone d'étirage entre la zone de serrage entre les deux rouleaux de pose (LE, LG) et la bande de reprise (AB) en fonction du rapport de vitesse effectif entre la vitesse du voile et la vitesse du chariot de pose.

4. Etaleur-nappeur selon la revendication 2 ou 3, **caractérisé en ce que** le dispositif (AK, SE) est réalisé sous forme de compartiment d'aspiration (AK) sur la face supérieure duquel court une bande de reprise (AB) perméable à l'air et recevant le non-tissé (V) posé.

5. Etaleur-nappeur selon l'une des revendications 1 à 4, **caractérisé en ce que** le dispositif (AK, SE) est relié à un générateur d'air d'aspiration (SE) qui peut être commandé.

6. Etaleur-nappeur selon la revendication 4, **caractérisé en ce que** pour générer le flux d'air traversant le voile (F) plusieurs compartiments d'aspiration (AK) dans chacun desquels une dépression peut être produite sont prévus.

7. Etaleur-nappeur selon l'une des revendications précédentes, **caractérisé en ce que** des moyens sont prévus, permettant de varier le flux sur la largeur du non-tissé (V) à poser.

8. Etaleur-nappeur selon l'une des revendications précédentes, **caractérisé en ce que** des moyens sont prévus, permettant de varier le flux dans la direction de transport du non-tissé (V) à poser.

9. Etaleur-nappeur selon l'une des revendications précédentes, **caractérisé en ce que** le ou les rouleaux de pose (LE, LG) sont divisés en plusieurs segments de rouleau dans le sens de la longueur, réglables indépendamment les uns des autres pour ajuster la largeur de la fente de pose (LS).

10. Procédé de formation d'un non-tissé (V) à partir de plusieurs couches de voile dans un étaleur-nappeur, par transport d'un voile (F) alimenté sur une bande d'alimentation (E) entre la bande d'alimentation (E) et une bande antagoniste (G) circulant en continu en sens contraire et à la même vitesse, la bande d'alimentation et la bande antagoniste (E, G) étant guidées autour de deux rouleaux de pose (LE, LG) contigus d'un chariot de pose (LW) formant une fente de pose (LS), ledit chariot de pose (LW) étant monté au-dessus d'un convoyeur de dépôt (AB) recevant le non-tissé à poser, de manière à être mobile transversalement à la direction de transport de celui-ci, et effectuant des va-et-vient périodiques, et la bande d'alimentation et la bande antagoniste (E, G) ainsi que le chariot de pose (LW) pouvant être commandés indépendamment les uns des autres au moyen d'entraînements correspondants,
**caractérisé par**
l'exposition du voile (F) à un flux d'air (LZ) qui le traverse et qui est dirigé vers le convoyeur de dépôt (AB) après sa sortie de la fente de pose (LS).

11. Procédé selon la revendication 10, **caractérisé en ce que** le convoyeur de dépôt (AB) subit une aspiration au niveau du dépôt de voile.

12. Procédé selon la revendication 10, **caractérisé en ce qu'**un compartiment d'aspiration (AK) est utilisé pour l'aspiration, sur la face supérieure duquel est déplacée une bande de reprise (AB) perméable à l'air et recevant le non-tissé (V) posé.
